# EUROPÄISCHE PATENTSCHRIFT

(11) **EP 0 339 241 B1**
(45) Veröffentlichungstag und Bekanntmachung des Hinweises auf die Patenterteilung: **22.04.1992**
(21) Anmeldenummer: 89104674.0
(22) Anmeldetag: 16.03.1989
(51) Int. Cl.: E06B 9/68

(54) **Elektrische und/oder elektronische Steuereinrichtung**
Electric and/or electronic control device
Dispositif de commande électrique et/ou électronique

(30) Priorität: 23.04.1988 DE 3813751
(43) Veröffentlichungstag der Anmeldung: 02.11.1989
(73) Patentinhaber: Rademacher, Wilhelm, 46414 Rhede (DE)
(72) Erfinder: Rademacher, Wilhelm, 46414 Rhede (DE)
(74) Vertreter: von Rohr, Hans Wilhelm, Dipl.-Phys.

(56) Entgegenhaltungen:
- DE-A- 3 304 962
- GB-A- 999 077

## Beschreibung

Die Erfindung betrifft eine elektrische und/oder elektronische Steuereinrichtung für Verdunkelungsvorrichtungen wie Rolläden, Markisen, Rollos, Lamellenvorhänge od. dgl., nach dem Oberbegriff von Anspruch 1.

Steuereinrichtungen der zuvor angesprochenen Art sind in verschiedenen Ausführungsformen bekannt (Siehe Dokument DE-A-3304962). Sie werden für Verdunkelungsvorrichtungen unterschiedlichster Art verwendet (Prospekt "rollotron" Elekronische Rolladenbedienung der Firma Rademacher Geräte-Elektronik GmbH, 1983). Mit Hilfe des Lichteinstrahlungssensors läßt sich bei einer solchen Steuereinrichtung an einem bestimmten Ort die Lichteinstrahlung feststellen. Entsprechende Steuervorgänge lassen sich davon abhängig auslösen. Der Lichteinstrahlungssensor ist regelmäßig ein optoelektronischer Wandler, beispielsweise eine Fotozelle, ein Fotowiderstand, eine Fotodiode, ein Fotoelement ein Fototransistor od. dgl.. Die Übertragungsleitung ist ein zumindest zweiadriges, elektrisches Übertragungskabel, über das einerseits die Stromversorgung des Lichteinstrahlungssensors, andererseits die Übermittlung der elektrischen Meßwerte erfolgt. Da der Lichteinstrahlungssensor meist mit geringerer Spannung betrieben wird als die übrigen Baueinheiten der Steuereinrichtung, bedarf es im Empfangsteil der elektrischen Trennung des Lichteinstrahlungssensors von den übrigen Baueinheiten.

Bei elektrischen und/oder elektronischen Steuereinrichtungen für Verdunkelungsvorrichtungen ist man bislang von dem sich aus den voranstehenden Erläuterungen ergebenden technischen Aufwand als unvermeidbar ausgegangen.

Für sich ist es seit Jahrzehnten bekannt, zur Übertragung von Licht Lichtleiter zu verwenden, deren einer Lichtquelle zugewandte Enden zwecks wirksamer Lichteinstrahlung entsprechend glatt abgeschnitten, geglättet und poliert sind. Dies korrespondiert zu einer hellen, konzentrierten Lichtquelle, beispielsweise einer Glühlampe, einer LED, einem Halbleiterlaser od. dgl. (siehe den Prospekt "Light Wires" der Firma Bausch & Lomb, 0664, 1964). Auf dem Gebiet der Steuereinrichtungen für Verdunkelungsvorrichtungen ist die Verwendung von Lichtleitern bislang nicht bekannt geworden.

Der Erfindung liegt die Aufgabe zugrunde, die bekannte elektrische und/oder elektronische Steuereinrichtung für Verdunkelungsvorrichtungen hinsichtlich des technischen Aufwands erheblich zu vereinfachen.

Die zuvor aufgezeigte Aufgabe wird bei einer elektrischen und/oder elektronischen Steuereinrichtung für Verdunkelungsvorrichtungen nach dem Oberbegriff von Anspruch 1 durch die Merkmale des kennzeichnenden Teils von Anspruch 1 gelöst.

Wesentlich für die Erfindung ist zunächst, daß der bisher elektrischaktive Lichteinstrahlungssensor nunmehr zu einem optisch-passiven Bauelement umgestaltet worden ist. Sämtliche elektrisch-aktiven Bauelemente der Steuereinrichtung einschließlich des Wandlers werden nun im eigentlichen Steuergerät, daß das Empfangsteil einschließt, konzentriert. Der optisch-passive Lichteinstrahlungssensor und die als Lichtleiter ausgeführte Übertragungsleitung gemeinsam bilden ein rein optisches Bauelement, das mit sehr geringem Aufwand hergestellt werden kann. Die Ankopplung im Empfangsteil erfordert ebenfalls sehr geringen Aufwand, da hier ohne weiteres mit einem an sich bekannten, als Großserienprodukt verfügbaren optoelektrischen oder optoelektronischen Wandler gearbeitet werden kann. Bei Einsatz moderner Lichtleiter, insbesondere bei Einsatz von Gradientenfasern od. dgl., kann sich der Lichteinstrahlungssensor in ganz erheblichem Abstand vom Empfangsteil befinden, Abstände bis zu mehreren Metern sind möglich.

Ohne daß irgendwelche Einbußen in steuerungstechnischer oder handhabungstechnischer Hinsicht zu verzeichnen sind, ist mit der Erfindung eine erhebliche Vereinfachung der gattungsgemäßen Steuereinrichtung für Verdunkelungsvorrichtungen verbunden.

Es gibt nun verschiedene Möglichkeiten, die Lehre der vorliegenden Patentanmeldung auszugestalten und weiterzubilden, wozu einerseits auf die dem Anspruch 1 nachgeordneten Ansprüche, andererseits auf die nachfolgende Erläuterung eines bevorzugten Ausführungsbeispiels der Erfindung anhand der Zeichnung verwiesen wird. Die einzige Figur der Zeichnung zeigt in schematischer Darstellung nach Art eines Blockschaltbilds ausschnittweise eine erfindungsgemäße Steuereinrichtung. Die in der einzigen Figur der Zeichnung dargestellte Steuereinrichtung ist eine elektrische bzw. eine elektronische Steuereinrichtung, wie sie beispielsweise für Verdunkelungsvorrichtungen, insbesondere Rolläden, Markisen, Rollos, Lamellenvorhänge od. dgl. eingesetzt werden kann. Im hier dargestellten Ausführungsbeispiel ist angedeutet, daß diese Steuereinrichtung einer Fensterscheibe 1 zugeordnet ist, vor der dann beispielsweise ein Rolladen herabgefahren werden soll.

Für die Lehre der Erfindung wesentlicher Bestandteil der Steuereinrichtung sind ein Empfangsteil 2, eine an das Empfangsteil 2 anschließbare Übertragungsleitung 3 und ein am Ende der Übertragungsleitung 3 angeordneter Lichteinstrahlungssensor 4. Der Lichteinstrahlungssensor 4 kann, insoweit in der Zeichnung auch dargestellt, in ein als Saugnapf od. dgl. ausgeführtes Befestigungselement 5 eingesetzt sein. Im dargestellten Ausführungsbeispiel ist der Lichteinstrahlungssensor 4 mit Hilfe des als Saugnapf ausgeführten Befestigungselements 5 an der Fensterscheibe 1 befestigt und so der Sonneneinstrahlung ausgesetzt. Es muß sich aber nicht um Sonneneinstrahlung handeln, sondern es kann sich auch um Lichteinstrahlung anderer Lichtquellen handeln. Wesentlich ist nun, daß das Empfangsteil 2 einen optoelektrischen oder optoelektronischen Wandler 6 aufweist, die Übertragungsleitung als Lichtleiter 3 ausgeführt und einenends an die optische Seite des optoelektrischen oder optoelektronischen Wandlers 6 angekoppelt ist, der Lichteinstrahlungssensor 4 als rein optisches Lichtempfangselement ausgeführt ist und der Lichtleiter 3 anderenends in das optische Lichtempfangselement 4 eingeführt oder direkt an das optische Lichtempfangselement 4 herangeführt ist. Damit werden die weiter oben erläuterten Vorteile erreicht.

Im hier dargestellten und bevorzugten Ausführungsbeispiel gilt, daß das Lichtempfangselement 4 als Sammellinse ausgeführt und das Ende des Lichtleiters 3 im Brennpunkt der Sammellinse angeordnet ist. Lichteintrittsfläche und Form der Sammellinse bestimmen den Wirkungsgrad des erfindungsgemäßen Lichtempfangselements 4. Herstellungstechnisch zeigt die einzige Figur noch ein besonders bevorzugtes Ausführungsbeispiel insoweit, als das als Sammellinse ausgeführte Lichtempfangselement 4 als massiver, im wesentlichen zylindrischer Körper aus Glas, Kunstglas oder Kunststoff mit einer linsenförmigen Kontur an einer Stirnfläche und, vorzugsweise, einer Einsteckaufnahme für das Ende des Lichtleiters 3 an der anderen Stirnfläche oder an der Mantelfläche ausgeführt ist. Ein derartig als massiver Körper ausgeführtes Lichtempfangselement 4 ist herstellungstechnisch besonders zweckmäßig, sehr robust und zur Ankopplung an den Lichtgleiter 3 außerordentlich gut geeignet. Die Ankopplung kann durch einfache Anpressung des Lichtleiters 3 an das Lichtempfangselement 4 erfolgen, man kann aber auch mit entsprechenden Klebstoffen die beiden Teile miteinander verkleben, um einen möglichst verlustfreien Lichteintritt in den Lichtleiter 3 zu gewährleisten.

Dann, wenn der Lichtleiter 3 parallel zur Hauptlichteinfallsrichtung, insbesondere koaxial zur Hauptlichteinfallsachse angeordnet ist, ist die Lichteinkopplung in das Ende des Lichtleiters 3 kaum ein Problem. Es ist aber anbringungstechnisch unter Umständen zweckmäßig, den Lichtleiter 3 etwa senkrecht zur Hauptlichteinfallsrichtung anzuordnen. Dann empfiehlt es sich, daß der Lichtleiter 3 am Ende eine zur Hauptlichteinfallsrichtung in einem spitzen Winkel geneigt angeordnete Einstrahlungsfläche aufweist. Dieses Ausführungsbeispiel zeigt die Zeichnung.

Hinsichtlich der Anbringung des rein optischen Lichtempfangselements 4 empfiehlt sich die in der einzigen Figur dargestellte Ausführung des Befestigungselements 5 mit einer mittigen, napfartigen Aufnahme. In die Aufnahme kann dann von vorne das Lichtempfangselement 4 und von hinten, insbesondere seitlich von hinten, das Ende des Lichtleiters 3 eingesetzt sein.

Mit dem erfindungsgemäß vorgesehenen optisch-passiven Lichteinstrahlungssensor 4 läßt sich gleichwohl ohne große Probleme eine Empfindlichkeitseinstellung am Empfangsteil 2 bewerkstelligen, beispielsweise dadurch, daß zwischen dem mit dem Wandler 6 gekoppelten Ende des Lichtleiters 3 und der optischen Seite des Wandlers 6 eine mechanisch oder elektronisch einstellbare Blende 7 angeordnet ist. Mechanisch kann es sich um eine verschiebbare Blende 7 handeln, wie in der einzigen Figur der Zeichnung dargestellt. Elektronisch kann es sich beispielsweise um eine LCD-Blende handeln.

Das dargestellte Ausführungsbeispiel zeigt schließlich einen Optotransistor als Wandler 6. Das ist ein bevorzugtes Ausführungsbeispiel. Im übrigen wird hier auf die Fachliteratur zu optoelektrischen und optoelektronischen Wandlern verwiesen.

## Patentansprüche

1. Elektrische und/oder elektronische Steuereinrichtung für Verdunkelungsvorrichtungen wie Rolläden, Markisen, Rollos, Lamellenvorhänge od. dgl., mit einem Empfangsteil (2), einer an das Empfangsteil (2) anschließbaren Übertragungsleitung (3) und einem am Ende der Übertragungsleitung (3) angeordneten Lichteinstrahlungssensor (4), wobei, vorzugsweise, der Lichteinstrahlungssensor (4) in ein als Saugnapf od. dgl. ausgeführtes Befestigungselement (5) eingesetzt ist, **dadurch gekennzeichnet**, daß das Empfangsteil (2) einen optoelektrischen oder optoelektronischen Wandler (6) aufweist, die Übertragungsleitung als Lichtleiter (3) ausgeführt und einenends an die optische Seite des optoelektrischen oder optoelektronischen Wandlers (6) angekoppelt ist, der Lichteinstrahlungssensor (4) als rein optisches Lichtempfangselement ausgeführt ist und der Lichtleiter (3) anderenends in das optische Lichtempfangselement (4) eingeführt oder direkt an das optische Lichtempfangselement (4) herangeführt ist.

2. Steuereinrichtung nach Anspruch 1, dadurch gekennzeichnet, daß das Lichtempfangselement (4) als Sammellinse ausgeführt und das Ende des Lichtleiters (3) im Brennpunkt der Sammellinse angeordnet ist.

3. Steuereinrichtung nach Anspruch 1 oder 2, dadurch gekennzeichnet, daß das als Sammellinse ausgeführte Lichtempfangselement (4) als massiver, im wesentlichen zylindrischer Körper aus Glas, Kunstglas oder Kunststoff mit einer linsenförmigen Kontur an einer Stirnfläche und, vorzugsweise, einer Einsteckaufnahme für das Ende des Lichtleiters (3) an der anderen Stirnfläche oder an der Mantelfläche ausgeführt ist.

4. Steuereinrichtung nach einem der Ansprüche 1 bis 3, dadurch gekennzeichnet, daß der Lichtleiter (3) in bzw. an dem Lichtempfangselement (4) etwa senkrecht zur Hauptlichteinfallsrichtung angeordnet ist und am Ende einer zur Hauptlichteinfallsrichtung in einem spitzen Winkel geneigt angeordnete Einstrahlungsfläche aufweist.

5. Steuereinrichtung nach einem der Ansprüche 1 bis 4, dadurch gekennzeichnet, daß das als Saugnapf ausgeführte Befestigungselement (5) eine mittige, napfartige Aufnahme aufweist und in die Aufnahme von vorne das Lichtempfangselement (4) und von hinten, insbesondere seitlich von hinten, das Ende des Lichtleiters (3) eingesetzt ist.

6. Steuereinrichtung nach einem der Ansprüche 1 bis 5, dadurch gekennzeichnet, daß zwischen dem mit dem Wandler (6) gekoppelten Ende des Lichtleiters (3) und der optischen Seite des Wandlers (6) eine mechanisch oder elektronisch einstellbare Blende (7) angeordnet ist.

7. Steuereinrichtung nach einem der Ansprüche 1 bis 6, dadurch gekennzeichnet, daß der Wandler (6) als Optotransistor oder Optothyristor ausgeführt ist.

## Claims

1. An electrical and/or electronic controller for shading devices such as roller shutters, awnings, roller blinds, slatted blinds or the like, having a detector (2), a transmission lead (3) connectable to the detector (2), and a light intensity sensor (4) disposed at the end of the transmission lead (3), the light intensity sensor (4) being preferably inserted into a fixing unit (5) of the sucker cup or like type, characterised in that the detector (2) has an optico-electrical or optico-electronic instrument transformer (6), the transmission lead is adapted as an optical waveguide (3) and coupled at one end to the optical side of the optico-electrical or optico-electronic instrument transformer (6), and the light intensity sensor (4) is adapted as a purely optical light-sensitive unit, the other end of the waveguide (3) being inserted in the optical light-sensitive unit (4) or advanced directly to the optical light-sensitive unit (4).

2. A controller as in Claim 1, characterised in that the light-sensitive unit (4) is adapted as a convex lens and the end of the waveguide (3) is disposed at the focal point of the convex lens.

3. A controller as in Claim 1 or 2, characterised in that the convex lens acting as the light-sensitive unit (4) consists of a substantially cylindrical body of glass, artificial glass or synthetic material having a lens-shaped contour on one endface and, preferably, a socket to house the end of the waveguide (3) on the other endface of the cylindrical surface.

4. A controller as in any of Claims 1 to 3, characterised in that the waveguide (3) is aligned in or on the light-sensitive unit (4) substantially normally to the principal incident light axis, and terminates in an irradiation surface inclined at an acute angle to the principal light axis.

5. A controller as in any of Claim 1 to 4, characterised in that the sucker cup acting as the fixing unit (5) has a cup-shaped central recess, into which are inserted the light-sensitive unit (4) from the front and the end of the waveguide (3) from the rear, more particularly from the side near the rear.

6. A controller as in any of Claims 1 to 5, characterised in that a mechanically or electronically adjustable diaphragm (7) is interposed between the end of the waveguide (3) coupled to the instrument transformer (6) and the optical side of the instrument transformer (6).

7. A controller as in any of Claims 1 to 6, characterised in that the instrument transformer (6) is adapted as an optico-transistor or optico-thyristor.

## Revendications

1. Installation de commande électrique et/ou électronique pour des dispositifs d'assombrissement tels que des volets à enroulement, des marquises, des stores, des tentures à lamelles ou analogues, avec un élément récepteur (2), un conduit de transmission (3) qui peut se raccorder à l'élément récepteur (2), ainsi qu'un détecteur de radiation incidente de lumière (4) disposé à l'extrémité du conduit de transmission (3), dans laquelle, de préférence, le détecteur de radiation incidente de lumière (4) est incorporé dans un élément de fixation (5) réalisé en forme de ventouse ou analogues, **caractérisée en ce que** l'élément récepteur (2) présente un transducteur optoélectrique ou optoélectronique (6), le conduit de transmission est réalisé en forme de fibre optique (3) et est couplé à une de ses extrémités au côté optique du transducteur optoélectrique ou optoélectronique (6), le détecteur de radiation incidente de lumière (4) est réalisé en un élément récepteur de lumière purement optique et la fibre optique (3) vient s'introduire, à son autre extrémité, dans l'élément optique de réception de lumière (4) ou est guidée directement contre l'élément optique de réception de lumière (4).

2. Installation de commande selon la revendication 1, **caractérisée en ce que** l'élément de réception de lumière (4) est réalisé en forme de lentille convergente et l'extrémité de la fibre optique (3) est disposée dans le foyer de la lentille convergente.

3. Installation de commande selon la revendication 1 ou 2, **caractérisée en ce que** l'élément récepteur de lumière (4) réalisé en forme de lentille convergente est réalisé sous forme d'un corps massif essentiellement cylindrique en verre, en verre artistique ou en matière synthétique, avec un contour lenticulaire à une face frontale et, de préférence, un logement d'enfichage pour l'extrémité de la fibre optique (3) sur l'autre face frontale ou sur la surface latérale.

4. Installation de commande selon l'une quelconque des revendications 1 à 3, **caractérisée en ce que** la fibre optique (3) est disposée dans ou contre l'élément récepteur de lumière (4), pratiquement perpendiculairement à la direction principale de radiation incidente de lumière et présente, à une extrémité, une surface de radiation incidente disposée en inclinaison en formant un angle aigu par rapport à la direction principale de radiation incidente de lumière.

5. Installation de commande selon l'une quelconque des revendications 1 à 4, **caractérisée en ce que** l'élément de fixation (5) réalisé en forme de ventouse présente un logement médian en forme de godet, l'élément récepteur de lumière (4) étant incorporé dans le logement par l'avant et par l'arrière, en particulier latéralement par l'arrière, l'extrémité de la figure optique (3).

6. Installation de commande selon l'une quelconque des revendications 1 à 5, **caractérisée en ce que**, entre l'extrémité de la fibre optique (3) couplée au transducteur (6) et le côté optique du transducteur (6), est disposé un écran (7) à réglage mécanique ou électronique.

7. Installation de commande selon l'une quelconque des revendications 1 à 6, **caractérisée en ce que** le transducteur (6) est réalisé en forme d'optotransistor ou d'optothyristor.
